# EUROPÄISCHE PATENTSCHRIFT

(11) **EP 0 874 123 B1**
(45) Veröffentlichungstag und Bekanntmachung des Hinweises auf die Patenterteilung: **03.09.2003**
(21) Anmeldenummer: 98107265.5
(22) Anmeldetag: 21.04.1998
(51) Int. Cl.: E05D 15/52, E05D 7/04

(54) **Beschlag zur Lagerung des Drehflügels eines Fensters oder einer Tür**
Fitting for supporting a window or door swinging wing
Ferrure pour supporter l'aile pivotante d'une fenêtre ou porte

(30) Priorität: 23.04.1997 DE 29707359 U
(43) Veröffentlichungstag der Anmeldung: 28.10.1998
(73) Patentinhaber: Ferco International Ferrures et Serrures de Bâtiment, 57445 Réding, Sarrebourg (FR)
(72) Erfinder: Klespert, Sylvain, 57400 Sarrebourg (FR); Prevot, Gérard, 57430 Willerwald (FR)
(74) Vertreter: Glawe, Delfs, Moll & Partner

(56) Entgegenhaltungen:
- AT-B- 381 137
- DE-A- 2 426 307
- DE-A- 3 342 842
- DE-A- 4 308 394
- FR-A- 2 113 489

## Beschreibung

Die Erfindung betrifft einen Beschlag zur Lagerung des Flügels eines Fensters oder einer Tür gemäß dem Oberbegriff des Anspruchs 1.

Moderne Fenster weisen in aller Regel einen Dreh-Kippflügel auf, der am Rahmen um eine seitliche lotrechte Achse drehbar und um eine untere horizontale Achse kippbar gelagert ist. Der Beschlag, mit dem ein solcher Drehkippflügel am Rahmen gelagert ist, umfaßt ein in der unteren Rahmenecke zu montierendes Ecklager, das Drehfreiheitsgrade um eine lotrechte und um eine horizontale Achse aufweist, und eine am oberen horizontalen Rahmenholm angeordnete Ausstellschere. Das Ecklager ist normalerweise so ausgebildet, daß es eine Einstellung des Flügels relativ zum Rahmen sowohl in vertikaler Richtung als auch horizontal parallel zur Rahmenebene ermöglicht, wobei der Einstellbereich jeweils beispielsweise ± 2mm oder auch mehr betragen kann, abhängig von der beim jeweiligen Rahmentyp üblichen "Falzluft" (Abstand zwischen den Falzflächen von Flügelrahmen und Festrahmen). Im Bereich der Ausstellschere läßt deren Flexibilität des Scherenarms bzw. das Spiel in ihrem Drehgelenk die vertikale Flügeleinstellung zu.

Ein Beschlag dieser Art, wie im Oberbegriff des Anspruchs 1 angegeben, ist aus DE-A-3 ,342 842 bekannt.

Zusätzlich zu Dreh-Kippflügeln findet man aber auch bei modernen Fenstern Drehflügel, die ausschließlich durch Drehen um eine lotrechte Achse geöffnet werden können. Insbesondere bei zweiflügligen Fenstern ist es in der Regel üblich, nur den einen Flügel als Dreh-Kippflügel und den anderen Flügel als Drehflügel auszubilden. Ein Drehflügel, der nur einen einzigen Drehfreiheitsgrad benötigt, wird am Rahmen üblicherweise mittels zwei oder mehr, übereinander angeordneter Scharnierbänder gelagert, wobei jedes Scharnierband ein am Rahmen befestigtes rahmenseitiges Lagerteil und ein flügelseitiges Lagerteil aufweist, das am Flügel üblicherweise mittels eines Einbohrstiftes befestigt wird.

Bei einem mit Scharnierbändern gelagerten Drehflügel haben die sichtbaren Beschlagteile ein anderes Erscheinungsbild als die sichtbaren Beschlagteile eines Dreh-Kippbeschlages, was in bestimmten Fällen als ästhetisch unbefriedigend angesehen werden kann, insbesondere wenn bei einem zweiflügeligen Fenster der eine Flügel mittels Dreh-Kippbeschlag und der andere mittels Scharnierbändern gelagert ist. Auch ist bei einem mit Scharnierbändern gelagerten Drehflügel die bei einem Dreh-Kippbeschlag vorhandene Verstellmöglichkeit des Flügels in vertikaler Richtung normalerweise nicht gegeben.

Ein Problem bei der Befestigung eines Scharnierbandes am Flügel mittels Einbohrzapfen besteht in der nicht immer ausreichend festen Verankerung des Einbohrzapfens im Material des Flügelrahmens. Dieses Problem besteht bei Flügelrahmen aus Holz, wenn die Rahmenholme relativ geringe Querschnittsabmessungen haben, und im besonderen Maße bei Flügelrahmen aus Kuststoff oder Aluminium. Vor allem auf den Einbohrzapfen des oberen Scharnierbandes wirken bei geöffneten Flügel erhebliche Ausreißkräfte, wobei die Richtung der Ausreißkraft eine Hauptkomponente parallel zur Achse des Einbauzapfens, aber auch eine zusätzliche, nach unten gerichtete Querkomponente hat. Diese Ausreißkräfte führen in der Praxis immer wieder zum Ausreißen des Holzes bei Holzrahmen oder Kriechungen oder plastischem Fließen im Bereich des Einbauzapfens bei Kunststoffrahmen.

Der Erfindung liegt die Aufgabe zugrunde, ein Fenster oder eine Tür mit Drehflügel bzw. einen Beschlag für einen solchen Drehflügel so auszubilden, daß die bei Dreh-Kippbeschlägen üblichen Einstellmöglichkeiten gegeben sind, das Aussehen der sichtbaren Beschlagteile weitgehend dem eines Dreh-Kippbeschlages entspricht und der Widerstand gegenüber den vom Flügelgewicht verursachten Ausreißkräften verbessert wird.

Erfindungsgemäß wird die Aufgabe mit den Merkmalen des Anspruchs 1 gelöst. Die übrigen Ansprüche beziehen sich auf vorteilhafte weitere Ausgestaltungen der erfindungsgemäßen Lösung.

Erfindungsgemäß wird zur Lagerung eines Drehflügels ein Ecklager in Kombination mit einem oder mehreren Scharnierbändern verwendet. Das Ecklager nimmt das gesamte Flügelgewicht auf, so daß die Scharnierbänder von rein vertikalen Gewichtskomponenten des Flügels entlastet sind und im wesentlichen nur noch Horizontalkomponenten des Flügelgewichts, die als Ausreißkraft wirken, aufnehmen müssen. Bereits hierdurch wird die Verankerung der Scharnierbänder am Flügel kraftentlastet. Zusätzlich wird mindestens bei dem oberen Scharnierband durch eine im Winkel schräg ansteigende Anordnung des Einbohrstiftes der Widerstand gegen Ausreißkräfte weiter verbessert. Die Scharnierbänder sind so ausgebildet, daß sie ein vertikales Spiel haben, welches die volle Ausnützung der durch das Ecklager gegebenen vertikalen Verstellmöglichkeit des Flügels gestattet. In Verbindung mit der an sich bekannten Verstellmöglichkeit des Scharnierbandes in horizontaler Richtung relativ zum Flügel ermöglicht der erfindungsgemäße Beschlag eine leichte und feinstufige Einstellung des Flügels relativ zum Rahmen in vertikaler und horizontaler Richtung.

Das äußere Erscheinungsbild des erfindungsgemäßen Beschlages entspricht weitgehend dem eines Dreh-Kippbeschlages, wobei zusätzlich das Aussehen des für den Drehflügel verwendeten Scharnierbandes an das des Scherenlagers eines Dreh-Kippflügels angeglichen werden kann, z.B. durch Aufsetzen von Abdeckkappen aus Kunststoff oder dergl.. Es läßt sich somit insbesondere bei zweiflügeligen Fenstern mit einem Dreh-Kippflügel und einem Drehflügel ein vollkommen symmetrisches Aussehen erreichen. Auch kann z.B. die Position des Scharnierbandes der Position des Scherenlagers eines Dreh-Kippbeschlages entsprechen. Die vom Fensterhersteller am Rahmen und Flügel anzubringenden Bohrungen können somit an den gleichen Positionen angebracht werden wie die Bohrungen für die Anbringung eines Dreh-Kippbeschlages. Der Fensterhersteller kann deshalb die Bohrungen immer an der gleichen Stelle anbringen, unabhängig davon, ob in den Bohrungen ein Dreh-Kippbeschlag oder ein erfindungsgemäß ausgestalteter Beschlag für einen Drehflügel befestigt werden soll.

Ausführungsformen der Erfindung werden anhand der Zeichnungen näher erläutert. Es zeigt:
- Fig. 1:: die Ansicht eines zweiflügeligen Fensters mit Dreh-Kippflügel und Drehflügel gemäß der Erfindung
- Fig. 2:: das obere Scharnierlager des Drehflügels gemäß einer Ausführungsform der Erfindung
- Fig. 3:: das rahmenseitige Lagerteil und den Achsstift des Scharnierlagers.
- Fig. 4, 5 und 6:: in Seitenansicht, Vorderansicht und Draufsicht das flügelseitige Lagerteil des Scharnierlagers gemäß der Ausführungsform von Fig. 2.
- Fig. 7, 8 und 9:: Seitenansichten des flügelseitigen Lagerteils des Scharnierbandes gemäß weiteren Ausführungsformen.

Bei dem in Fig. 1 dargestellten zweiflügeligen Fenster ist der linke Flügel 1 ein Dreh-Kippflügel und der rechte Flügel 3 ein Drehflügel. Der Dreh-Kippflügel 1 ist in üblicher Weise durch ein unteres Dreh-Kipp-Ecklager 6 und eine obere Ausstellschere 7 mit Scherenlager 8 gelagert und besitzt zum Verriegeln und Öffnen ein übliches Treibstangengetriebe (nicht dargestellt), das mit einem Handgriff 10 betätigt werden kann. Der Handgriff 10 kann in drei Stellungen bewegt werden, die der Schließstellung, der Kippöffnung zum Kippen um die horizontale Kippachse A1, und der Drehöffnung zum Drehen um die vertikale Drehachse A2 entsprechen. Die Ausstellschere ist in Fig. 1 der Deutlichkeit halber freiliegend sichtbar dargestellt, ist aber üblicherweise unsichtbar im horizontalen oberen Falzraum des Drehkippflügels 1 angeordnet.

Der Drehflügel 3 ist nur um eine lotrechte Drehachse A3 drehbar. Seine Lagerung am Rahmen erfolgt aber ebenfalls mit einem unteren Ecklager 5, in Kombination mit einem oberen Scharnierband 9. Zwischen dem Ecklager 5 und dem Scharnierband 9 können je nach Höhe des Fensters noch ein oder mehrere weitere Scharnierbänder 11 angeordnet sein. Vorzugsweise ist das Ecklager 5 des Drehflügels 3 ebenfalls ein Dreh-Kipp-Ecklager mit Drehfreiheitsgraden um die vertikale und eine horizontale Achse, so daß nur ein Typ von Ecklager für beide Flügel hergestellt und auf Lager gehalten werden muß. Alternativ kann das Ecklager 5 auch ein reines Drehlager mit Drehfreiheitsgrad nur um die vertikale Achse sein, da die Kippbewegung um die horizontale Achse für den Drehflügel 3 nicht benötigt wird.

Die Ecklager 5 sind von an sich bekannter Bauart und werden hier nicht näher erläutert. Jedes Ecklager 5 hat Einstellmittel, mit denen der flügelseitige Teil des Ecklagers 5 relativ zum rahmenseitigen Teil in Vertikalrichtung um einen Einstellbereich B1 und in horizontaler Richtung parallel zur Fensterebene über einen Einstellbereich B2 verstellt werden kann, um den Flügel 1 bzw. 3 in seiner horizontalen und vertikalen Position relativ zum Festrahmen 2 einzustellen. Die in Fig. 1 übertrieben groß gezeigten Einstellbereiche B1 und B2 betragen in der Praxis typischerweise ± 2mm. Ecklager mit solchen Einstellbereichen sind dem Fachmann bekannt und beispielsweise in den Druckschriften DE-U-7623997 und DE-A-2701979 beschrieben, auf die hier für weitere Einzelheiten Bezug genommen wird.

Die Scharnierbänder 9 bzw. 11, die erfindungsgemäß in Kombination mit dem Dreh-Kipp-Ecklager 5 zur Lagerung des Drehflügels 3 verwendet werden, müssen insbesondere zur Beibehaltung der durch das Ecklager 5 gegebenen Einstellmöglichkeiten eine besondere, erfindungsgemäße Gestaltung haben, die im folgenden näher erläutert wird.

Fig. 2 zeigt das am Fenster montierte obere Scharnierband 9 gemäß einer ersten Ausführungsform der Erfindung. Das Scharnierband besteht aus einem am Blendrahmen 2 mittels Schrauben 13 befestigten rahmenseitigen Lagerteil 15, einem am Flügel mittels eines Einbohrstiftes 17 befestigten flügelseitigen Lagerteil 20, und einem die Lagerteile 15, 20 drehbar verbindenden Achsstift 22. Das rahmenseitige Lagerteil 15 und der Achsstift 22 sind in Fig. 3 in Seitenansicht gesondert dargestellt. Das Lagerteil 15 hat vorspringende Lageraugen 24, die sich mit Abstand gegenüber stehen und Bohrungen aufweisen, in denen der Achsstift 22 aufgenommen wird. Das flügelseitige Lagerteil 20 ist insgesamt als Lageröse mit durchgehender Bohrung für die Aufnahme des Achsstiftes 22 ausgebildet. Die Länge des flügelseitigen Lagerteils 20 ist kürzer als der Abstand zwischen den Lageraugen 24 des rahmenseitigen Lagerteils 15, so daß sich das flügelseitige Lagerteil 20 auf dem Achsstift 22 zwischen den Lageraugen 24 frei verschieben kann, wobei das für die Verschiebung verfügbare Spiel 26 mindestens so groß ist wie der lotrechte Verstellbereich B1 des Ecklagers 5 (Fig. 1) und somit mindestens ± 2mm, vorzugsweise mehr, z.B. 4mm, beträgt.

Es sind zwar Scharnierbänder dieser Bauart bekannt, bei denen die Länge der Lageröse des flügelseitigen Lagerteils kürzer als der Abstand zwischen den Lageraugen des rahmenseitigen Lagerteils ist. Die dadurch entstehenden Zwischenräume zwischen der Lageröse und den Lageraugen sind aber bei den bekannten Scharnierbändern durch reibungsmindernde Beilagringe z.B. aus Kunststoff oder Messing ausgefüllt, so daß das Scharnierband insgesamt kein Bewegungsspiel in Vertikalrichtung hat. Bei dem erfindungsgemäßen Scharnierband sind solche Beilagringe nicht vorhanden und auch nicht nötig, da ein Reibungskontakt zwischen den Stirnflächen der Lageröse und der Lageraugen nicht auftritt. Die axialen Zwischenräume zwischen der Lageröse und den Lageraugen stehen deshalb für das vertikale Bewegungsspiel des Lagers zur Verfügung.

Falls zusätzlich zum oberen Scharnierband 9 ein oder mehrere weitere Scharnierbänder 11 vorgesehen sind, sind diese gleich oder ähnlich ausgebildet wie das obere Scharnierband 9 und weisen ebenfalls lotrechtes Spiel auf.

Wie aus Fig. 2 ersichtlich, ist der Eibohrstift 17 ein Gewindestift, der in eine Bohrung 27 des Flügelrahmens 3 eingebohrt ist. Wie ferner aus Fig. 2 ersichtlich, verläuft die Bohrung 27 und damit der Einbohrstift 17 nicht horizontal rechtwinklig zur Achse des Achsstiftes 22, sondern in einem Winkel α zur Horizontalen, und zwar in Richtung zum Flügel 3 hin ansteigend.

Die gesamte vertikale Komponente des Gewichts des Flügels 3 wird von dem Ecklager 5 aufgenommen, da die Scharnierbänder aufgrund des vertikalen Spieles 26 keine Vertikalkraft aufnehmen können. Bei geöffnetem Flügel wirkt aber aufgrund des Gewichtes des Flügels eine horizontal gerichtete Kraftkomponente auf die Scharnierbänder 9, 11, die als Ausreißkraft den Einbohrstift 17 in der Bohrung 27 des Flügelrahmens 3 belastet. Durch die in Fig. 2 dargestellte, im Winkel α schräg ansteigende Anordnung des Einbohrstiftes 17 wird seine Widerstandsfähigkeit gegen diese Ausreißkraft wesentlich verbessert.

Da der Einbohrstift 17 ein Gewindestift ist, der in die Bohrung 27 des Flügels 3 eingeschraubt ist, kann durch mehr oder weniger weites Ein- oder Ausschrauben des Einbohrstiftes 17 in die Bohrung 27 der horizontale Abstand C zwischen dem Lagerteil 20 und dem Flügel 3 verändert werden so daß sich eine Verstellmöglichkeit in horizontaler Richtung ergibt, die dem Verstellbereich B2 des Ecklagers 5 (Fig. 1) entspricht. Um durch Ein- oder Ausschrauben des Gewindestiftes 17 den Abstand C verändern zu können, ist der Gewindestift 17 vorzugsweise als Schraube getrennt vom Lagerteil 20 ausgebildet und drehbar am Lagerteil 20 gelagert, wie noch erläutert wird. Um die Schraube 17 mit einem geeigneten Drehwerkzeug drehen zu können, hat das Lagerteil 20 eine Zugangsöffnung 28, die den Zugriff eines Werkzeuges zur Schraube 17 gestattet. Damit der Achsstift 22 den Zugriff des Werkzeuges zur Schraube 17 nicht versperrt, kann er aus den Lagerteilen 15, 20 teilweise herausgezogen werden bis in die in Fig. 3 dargestellte Stellung, in der das flügelseitige Lagerteil 20 aber noch mit dem unteren Lagerauge 24 über den Achsstift 22 verbunden ist.

Der Achsstift 22 hat in an sich bekannter Weise zwei Nuten 23, die mit einem Einraststift 29 zusammenwirken können, um den Achsstift 22 in zwei Stellungen festzulegen, nämlich in einer unteren Stellung, in der er den Raum zwischen den Lageraugen 24 völlig freigibt, so daß das flügelseitige Lagerteil 20 eingesetzt werden kann, und in einer oberen Stellung, in der der Achsstift 22 in beiden Lageraugen 24 gelagert ist. In erfindungsgemäßer Ausgestaltung hat der Achsstift 22 noch eine dritte Nut 31, die ebenfalls mit dem Einraststift 29 zusammenwirken kann, um den Achsstift 22 in der in Fig. 3 gezeigten Stellung festzulegen, deren Funktion vorstehend erläutert wurde.

Fig. 4, 5 und 6 zeigen im größeren Maßstab das flügelseitige Lagerteil 20 für die Ausführungsform des Scharnierbandes gemäß Fig. 2.

Das Lagerteil 20, durch welches sich die Lagerbohrung 21 für den Achsstift 22 (nicht dargestellt) erstreckt, hat im mittleren Bereich eine Ausnehmung 28, die sich quer über die Lagerbohrung 21 erstreckt um den Zugriff für ein Werkzeug zu dem Kopf 18 des als gesonderte Schraube ausgebildeten Einbohrstiftes 17 ermöglicht. Im Boden des Vertiefung 28 ist ein zylindrischer Sitz für den zylindrischen Kopf 18 und daran anschließend eine Durchtrittsöffnung für den Schaft des Einbohrstiftes 17 vorgesehen, und zwar in einer Schrägstellung, die dem gewünschten Winkel α entspricht. Nach dem Einführen des Einbohrstiftes 17 und Einsetzen des Kopfes 18 in den dafür vorgesehenen Sitz kann der Einbohrstift 17 am Lagerteil 20 unverlierbar gesichert werden, indem durch Anstauchen am Boden der Vertiefung 28 zwei den Kopf 18 des Einbohrstiftes 17 übergreifende Materiallappen 33 ausgebildet werden, die den Kopf 18 drehbar am Lagerteil 20 sichern.

Ein um den Winkel α schräg gestellter Einbohrzapfen für die Befestigung des Scharnierbandes am Flügel ist nicht in allen Fällen erwünscht oder erforderlich. Insbesondere, wenn es sich nicht um das obere Scharnierband 9, sondern um ein mittleres Scharnierband 11, wie in Fig. 1 gezeigt, handelt, kann es vorteilhafter sein, den Einbohrzapfen bzw. die Schraube in eine horizontale, rechtwinklig zur Drehachse verlaufende Bohrung des Flügelrahmens 3 einzuschrauben.

Fig. 7 zeigt eine abgeänderte Ausführungsform des flügelseitigen Lagerteils 20 des Scharnierbandes. Bei ihm ist der Einbohrstift 17, der als Schraube mit zylindrischem Kopf 18 in gleicher Weise wie in Fig. 4 ausgebildet ist, in einer zur Scharnierachse rechtwinkligen Anordnung in einem entsprechenden Sitz am Boden der Ausnehmung 28 des Lagerteils 20 drehbar gelagert und ebenfalls durch angestauchte Materiallappen 33 unverlierbar gesichert.

Bei der Ausführungsform nach Fig. 8 hat der als Schraube ausgebildete Einbohrstift 17 einen sphärischen Kopf 19, der in einem entsprechend sphärischen Sitz am Boden der Ausnehmung 28 des Lagerteils 20 gelagert ist, so daß er in verschiedene Stellungen geschwenkt werden kann, so daß der Einbohrstift 17 wahlweise horizontal oder im Winkel α nach oben gerichtet eingestellt werden kann.

Bei der Ausführungsform nach Fig. 9 ist ein glatter Stift 35 ohne Gewinde am flügelseitigen Lagerteil 20 starr im rechten Winkel zur Scharnierachse befestigt, z.B. festgeschweißt. Diese Ausführungsform eignet sich besonders zur Verwendung bei dem mittleren Scharnier 11 von Fig. 1, wobei der glatte Stift 35 in einer Bohrung des Flügelrahmens 3 frei verschiebbar ist, und somit einer horizontalen Einstellung des Ecklagers 5 im Einstellbereich B2 frei folgen kann.

## Patentansprüche

1. Beschlag zur Lagerung eines Flügels (3) eines Fensters oder einer Tür, mit einem zur Montage an der unteren Ecke des Flügels und Rahmens eingerichteten Ecklager (5), das dazu eingerichtet ist, die gesamte vertikale Gewichtskomponente des Flügels (3) aufzunehmen,
**dadurch gekennzeichnet, daß** der Beschlag ein Drehbeschlag ohne Kippfunktion ist, der den Flügel (3) als Drehflügel ausschließlich um eine lotrechte Achse (A3) drehbar am Rahmen lagert,
daß der Beschlag aus dem Ecklager (5) und mindestens einem zur Montage am vertikalen Holm des Flügels und Rahmens eingerichteten Scharnierband (9) besteht,
daß das mindestens eine Scharnierband (9) ein rahmenseitiges Lagerteil (15) und ein flügelseitiges Lagerteil (20) aufweist, die über einen Achsstift (22) drehbar miteinander verbunden sind, wobei das flügelseitige Lagerteil (20) relativ zum rahmenseitigen Lagerteil (15) mit Spiel (26) in vertikaler Richtung gelagert ist,
und daß das flügelseitige Lagerteil (20) des Scharnierbandes mittels eines zum Scharnierband gehörenden Einbohrstiftes (17) am Flügel (3) befestigbar ist und die Achse des Einbohrstiftes (17) in einem von 90° abweichenden Winkel (α) zur Schamierachse zum Flügel (3) hin ansteigend verläuft.

2. Beschlag nach Anspruch 1, **dadurch gekennzeichnet, daß** das Ecklager (5) ein Dreh-Kipp-Ecklager ist mit einem flügelseitigen Lagerteil, das an einem rahmenseitigen Lagerteil um eine vertikale und eine horizontale Achse drehbar gelagert und relativ zum rahmenseitigen Lagerteil in vertikaler Richtung und/oder in horizontaler Richtung parallel zur Rahmenebene über einen Einstellbereich (B1, B2) verstellbar ist,
und daß das Spiel (26) des Scharnierbandes (9) mindestens so groß wie der vertikale Einstellbereich des Ecklagers (15) ist.

3. Beschlag nach Anspruch 1, **dadurch gekennzeichnet, daß** eines der Lagerteile (15) des Scharnierbandes (9) zwei einander mit Abstand gegenüberstehende Lageraugen (24) und das andere Lagerteil eine zwischen die Lageraugen eingreifende Lageröse (20) aufweist und die Scharnierteile (15, 20) durch einen die Lageraugen (24) und Lageröse (20) durchsetzenden Achsstift (22) drehbar verbunden sind, wobei
die Länge der Lageröse (20) um einen das Spiel der Lagerteile (15, 20) in Achsrichtung ermöglichenden Betrag kürzer als der Abstand zwischen den Lageraugen (24) ist.

4. Beschlag nach Anspruch 2, **dadurch gekennzeichnet, daß** der Einbohrstift (17) ein Gewindestift ist, der in eine Bohrung des Flügelrahmens (3) einschraubbar und am flügelseitigen Lagerteil (20) drehbar gelagert ist, so daß durch Herein- und Herausschrauben des Gewindestiftes das Scharnierband über einen Verstellbereich, der mindestens so groß wie der horizontale Einstellbereich des Ecklagers (5) ist, relativ zum Flügelrahmen horizontal verstellbar ist.

5. Kombination aus einem Fenster oder Tür mit einem Drehflügel (3) und aus einem Beschlag gemäß einem der Ansprüche 1 bis 3 , der eine Drehung ausschließlich um eine lotrechte Drehachse (A3) ermöglicht, wobei das Ecklager (5) die gesamte vertikale Gewichtskomponente aufnimmt.

6. Kombination nach Anspruch 5, **dadurch gekennzeichnet, daß** das flügelseitige Lagerteil eines Scharnierbandes des Beschlages am Flügel (3) durch einen glatten Stift befestigt ist, der in einer Bohrung des Flügelrahmens verschieblich aufgenommen ist.

7. Kombination nach Anspruch 5 mit mindestens zwei übereinander angeordneten Scharnierbändern (9, 11), bei dem das oberste Scharnierband gemäß Anspruch 4 und mindestens ein unteres Scharnierband gemäß Anspruch 6 ausgebildet ist.

## Claims

1. A fixture for mounting a leaf (3) of a window or a door, having a corner mounting (5) which is arranged for installation at the lower corner of the leaf and frame and which is adapted to accommodate the entire vertical weight component of the leaf (3),
**characterised in that** the fixture is a pivot fixture without a tilting function, which pivotably supports the leaf (3) as a pivoted sash exclusively about a vertical axis (A3) on the frame,
**in that** the fixture comprises the corner mounting (5) and at least one hinge band (9) arranged for installation on the vertical beam of the leaf and the frame,
and **in that** at least one hinge band (9) has a bearing member (15) on the frame side and a bearing member (20) on the leaf side, which bearing members are rotatably connected to one another via a swivel pin (22), wherein the bearing member (20) on the leaf side is mounted with clearance (26) in a vertical direction relative to the bearing member (15) on the frame side,
and **in that** the bearing member (20) of the hinge band on the leaf side can be fastened to the leaf (3) by means of a self-tapping pin (17) belonging to the hinge band and the axis of the self-tapping pin (17) extends ascending towards the leaf (3) at an angle (α) deviating from 90° relative to the hinge axis.

2. A fixture according to Claim 1, **characterised in that** the corner mounting (5) is a tilt-and-turn corner mounting with a bearing member on the leaf side, which in pivotably mounted on a bearing member on the frame side about a horizontal axis and is adjustable relative to the bearing member on the frame side in a vertical direction and/or in a horizontal direction parallel to the frame plane over an adjustment range (B1,B2),
and **in that** the clearance (26) of the hinge band (9) is at least as large as the vertical adjustment range of the corner mounting (15).

3. A fixture according to Claim 1, **characterised in that** one of the bearing members (15) of the hinge band (9) has two bearing eyes (24) situated opposite one another and spaced apart, and the other bearing member has a bearing lug (20) engaging between the bearing eyes (24) and the hinge members (15,20) are pivotably connected by a swivel pin (22) passing through the bearing eyes (24) and the bearing lug (20), wherein
the length of the bearing lug (20) is shorter than the distance between the bearing eyes (24) by an amount which makes possible the clearance of the bearing members (15,20) in an axial direction.

4. A fixture according to Claim 2, **characterised in that** the self-tapping pin (17) is a threaded pin which can be screwed into a bore of the leaf frame (3) and is pivotably mounted on the bearing member (20) on the leaf side so that by screwing the threaded pin in and out the hinge band can be adjusted horizontally relative to the leaf frame over an adjustment range which is at least as large as the horizontal adjustment range of the corner bearing (5).

5. A combination of a window or door with a pivoted sash (3) and of a fixture according to any of Claims 1 to 3, which makes possible rotation exclusively about a vertical pivot axis (A3), wherein the corner mounting (5) accommodates the entire vertical weight component.

6. A combination according to Claim 5, **characterised in that** the bearing member on the leaf side of a hinge band of the fixture is fastened to the leaf (3) by a smooth pin which is accommodated slidably in a bore of the leaf frame.

7. A combination according to Claim 5 with at least two hinge bands (9,11) disposed one above the other, in which the first hinge band is designed in accordance with Claim 4 and at least one lower hinge band is designed in accordance with Claim 6.

## Revendications

1. Ferrure pour le montage d'un vantail (3) de fenêtre ou de porte, avec un palier d'angle (5) aménagé pour le montage dans le coin inférieur du vantail et du châssis dormant, aménagé en vue de recevoir l'ensemble de la composante de poids verticale du vantail (3), **caractérisée par le fait**
**que** la ferrure est une ferrure rotative sans fonction de basculement qui supporte le vantail (3), en tant que vantail rotatif, de manière rotative sur le châssis dormant, exclusivement autour d'un axe vertical (A3),
**que** la ferrure se compose d'un palier d'angle (5) et au moins d'une charnière à piano (9) aménagée pour être montée sur le montant vertical du vantail et sur le châssis dormant,
**que** l'au moins une charnière à piano (9) présente un élément de montage du côté du châssis dormant (15) et un élément de montage du côté du vantail (20) qui sont connectés de manière rotative entre eux par l'intermédiaire d'une goupille d'axe (22), l'élément de montage du côté du vantail (20) étant monté par rapport à l'élément de montage du côté du chassis dormant (15) avec un jeu (26) dans le sens vertical,
et **que** l'élément de montage du côté du vantail (20) de la charnière à piano peut être fixé au vantail (3) à l'aide d'une goupille perforante (17) appartenant à la charnière à piano et que l'axe de la goupille perforante (17) s'étend en montant vers le vantail (3) suivant un angle se déviant de 90° (α) par rapport à l'axe de charnière.

2. Ferrure selon la revendication 1, **caractérisée par le fait que** le palier d'angle (5) est un palier d'angle oscillo-battant avec un élément de montage du côté du vantail monté sur un élément de montage du côté du châssis dormant de manière rotative autour d'un axe vertical et d'un axe horizontal et pouvant être déplacé par rapport à l'élément de montage du côté du châssis dormant, dans le sens vertical et/ou dans le sens horizontal, de manière parallèle au plan du châssis dormant, par l'intermédiaire d'une zone de réglage (B1, B2),
et que le jeu (26) de la charnière à piano (9) est au moins aussi grand que la zone de réglage verticale du palier d'angle (15).

3. Ferrure selon la revendication 1, **caractérisée par le fait que** l'un des éléments de montage (15) de la charnière à piano (9) présente deux oeillets de montage (24) opposés, distants l'un de l'autre, et que l'autre élément de montage présente une patte de montage (20) venant s'engager entre les oeillets de montage et que les éléments de charnière (15, 20) peuvent être connectés l'un à l'autre de manière rotative à l'aide d'une goupille d'axe (22) traversant les oeillets de montage (24) et la patte de montage (20),
la longueur de la patte de montage (20) étant plus courte, d'une valeur permettant le jeu des éléments de montage (15, 20) dans la direction de l'axe, que la distance entre les oeillets de montage (24).

4. Ferrure selon la revendication 2, **caractérisée par le fait que** la goupille perforante (17) est une goupille filetée pouvant être vissée dans un alésage du châssis de vantail (3) et montée de manière rotative sur l'élément de montage du côté du vantail (20), de sorte que, par vissage et dévissage de la goupille filetée, la charnière à piano peut être déplacée horizontalement, par rapport au châssis de vantail, sur une zone de déplacement au moins aussi grande que la zone de réglage horizontale du palier d'angle (5).

5. Combinaison de fenêtre ou porte à vantail oscillant et de ferrure selon l'une des revendications 1 à 3, permettant une rotation exclusivement autour d'un axe de rotation vertical (A3), le palier d'angle (5) recevant toute la composante de poids verticale.

6. Combinaison selon la revendication 5, **caractérisé par le fait que** l'élément de montage du côté du vantail d'une charnière à piano de la ferrure est fixé au vantail (3) par une goupille lisse qui est reçue de manière déplaçable dans un alésage du châssis de vantail.

7. Combinaison selon la revendication 5, avec au moins deux charnières à piano (9, 11) disposées l'une au-dessus de l'autre, dans laquelle la charnière à piano supérieure est réalisée selon la revendication 4 et au moins une charnière à piano inférieure est réalisée selon la revendication 6.
